# EUROPÄISCHE PATENTSCHRIFT

(11) **EP 2 733 279 B1**
(45) Veröffentlichungstag und Bekanntmachung des Hinweises auf die Patenterteilung: **06.04.2016**
(21) Anmeldenummer: 12007831.6
(22) Anmeldetag: 20.11.2012
(51) Int. Cl.: E04F 11/17, E04F 11/108, E04F 11/104

(54) **Sanierungselement für eine Trittstufe und Trittstufe**
Refurbishing element for a step and step
Élément d'assainissement pour une marche et marche

(43) Veröffentlichungstag der Anmeldung: 21.05.2014
(73) Patentinhaber: Rainer Böhme GmbH, 06526 Sangerhausen (DE)
(72) Erfinder: Böhme, Rainer, 06526 Sangerhausen (DE)
(74) Vertreter: Weihrauch, Frank

(56) Entgegenhaltungen:
- WO-A1-92/10311
- DE-U1- 8 815 008
- GB-A- 960 006

## Beschreibung

Die Erfindung betrifft eine Trittstufe einer Treppe.

Bei einem Einsatz von Treppen in Gebäuden stellt sich mit zunehmender Nutzungsdauer der Treppen das Problem ein, dass die Trittstufen, besonders im vorderen und mittleren Bereich, durch wiederkehrendes Betreten abnutzen und so die Trittstufen in diesen Bereichen keine ebenen Flächen mehr aufweisen. Hierdurch wird zum einen die Optik der gesamten Treppe negativ beeinträchtigt, zum anderen kann ein sicheres Begehen der Trittstufen nicht mehr gewährleistet werden.

Ferner kann eine Sanierung auch bereits dadurch veranlasst sein, das optische Erscheinungsbild einer Treppe verändern zu wollen.

Aus dem Stand der Technik sind bereits Verfahren zur Sanierung abgenutzter Trittstufen aus Holz bekannt.

Eine Möglichkeit besteht beispielsweise darin, den abgenutzten Bereich einer Trittstufe mit einer geeigneten Ausgleichsmasse aufzufüllen und nachfolgend einen Belag aus Kunststoff aufzukleben.

Des Weiteren ist es bekannt, dass zur Trittstufensanierung an der Vorderkante der Trittstufe ein Profil so angebracht wird, dass sich zwischen der Vorderkante der Trittstufe und dem Profil ein Zwischenraum ausbildet, welcher anschließend mit einer Verfüllmasse, beispielsweise einer Kunststoffmasse, ausgefüllt wird.

Derartige, aus dem Stand der Technik bekannte Sanierungsverfahren weisen jedoch den Nachteil auf, dass speziell durch das Versehen der Trittstufe mit einer Ausgleichs- oder Verfüllmasse die ehemals sichtbare Holzoberfläche teilweise oder gar vollständig überdeckt und somit das optische Erscheinungsbild als Holztreppe grundlegend verändert wird.

Darüber hinaus sind die Oberflächen der Trittstufen nach Durchführung der bekannten Sanierungsverfahren in der Regel weniger verschleißfest.

Eine weitere Möglichkeit zur Sanierung einer Trittstufe beschreibt die Druckschrift DE 88 15 008 U1. Die hier aufgeführte Lösung sieht eine Holzplatte, insbesondere aus verleimten Stabhölzern vor, welche mittels Leim auf die verschlissene Trittstufe aufgebracht wird.
Ein Nachteil der in DE 88 15 008 U1 beschriebenen Lösung besteht insbesondere in der Belastbarkeit der aufgesetzten Holzplatte, welche, vor allem bei einem unebenen Unterbau und in Folge von Belastungen auftretenden Durchbiegungen der Holzplatte, nur in einem geringen Maße gewährleistet werden kann.

Es ist daher Aufgabe der Erfindung, eine Trittstufe, insbesondere einer Holztreppe bereitzustellen, welche eine einfache Endfertigung ermöglicht, wobei die Oberfläche der Trittstufe zum einen verschleißfest ausgebildet ist und zum anderen gleichzeitig eine Echtholzoptik der Oberfläche beibehalten wird.

Die Aufgabe wird durch die im Patentanspruch 1 aufgeführten Merkmale gelöst. Bevorzugte Weiterbildungen ergeben sich aus den Unteransprüchen 2 bis 7.

Eine erfindungsgemäße Trittstufe weist eine Oberschicht, eine Trägerschicht und einen Unterbau auf. Oberschicht und Trägerschicht zusammen werden nachfolgend auch als Sanierungselement bezeichnet.

Als Unterbau wird vorliegend der Bereich der Trittstufe verstanden, auf welchem die Trägerschicht und die Oberschicht auflagern und mittels dessen die Lasten aufgenommen und an die Tragekonstruktion der Treppe, beispielsweise die Wangen oder Holme, übertragen werden.

Der Unterbau der Trittstufe kann dabei, je nach Treppenaufbau, unterschiedlich ausgebildet sein. Die Trittstufe kann insbesondere durch das Aufsetzen eines Sanierungselements auf einen vorhandenen Unterbau, oder als insgesamt neu erstellte Trittstufe mit dem, durch die Merkmale beschriebenen, Aufbau vorliegen. Soweit es sich bei einem vorhanden Unterbau um eine verschliessene Alttrittstufe handelt, ergeben sich besondere Vorteile der Erfindung, wie sich aus der nachfolgenden Beschreibung ergibt.

In Bezug auf die weiteren Merkmale des Oberbegriffs sowie des Kennzeichnungsteils der erfindungsgemäßen Trittstufe gelten die nachfolgenden Beschreibungen.

Ein erfindungsgemäßes Sanierungselement einer Trittstufe weist eine Oberschicht und eine Trägerschicht auf und wird zur Sanierung einer verschlissenen Alttrittstufe auf diese aufgebracht.
Das Aufbringen des Sanierungselements auf die zu sanierende Alttrittstufe wird vorzugsweise dadurch bewirkt, dass auf die verschlissene Alttrittstufe eine Ausgleichsmasse, beispielsweise in Form von Kunstharz oder trittfesten Schäumen, aufgebracht und anschließend das Sanierungselement stoffschlüssig mit der Alttrittstufe verbunden wird, wobei es sich bei der Alttrittstufe um eine Trittstufe beispielsweise einer Holztreppe, einer Betonkerntreppe oder einer Steintreppe handeln kann.

Die Oberschicht des Sanierungselements bildet mit seiner Oberseite die begehbare Oberfläche des Sanierungselements, wohingegen die Trägerschicht auf der der begehbaren Oberfläche der Oberschicht gegenüberliegenden Seite angeordnet ist.

Das erfindungsgemäße Sanierungselement zeichnet sich zum einen dadurch aus, dass die Oberschicht als Hirnholzschicht ausgebildet ist.

Als Hirnholz wird hierbei Holz bezeichnet, welches quer zu seiner Faserrichtung durchschnitten ist, sodass die Fasern im Wesentlichen senkrecht zur begehbaren Oberfläche sowie zur Trägerschicht gerichtet sind.
Der technologische Vorteil von Hirnholz liegt insbesondere darin, dass dieses, beispielsweise gegenüber Langholz, um ein Vielfaches druckstabiler ist und somit höhere Druckkräfte auch über längere Zeiträume aufnehmen kann sowie dass es eine höhere Abriebfestigkeit als Langholz aufweist.
Hirnholz eignet sich daher insbesondere zur Verwendung in stark begangenen Bereichen, insbesondere wenn eine Begehung mit Straßenschuhen erfolgt.

Des Weiteren weist Hirnholz optimierte Eigenschaften hinsichtlich seines Brandverhaltens, der Wärmedämmeigenschaften und des Schallschutzes auf.

Zum zweiten zeichnet sich das erfindungsgemäße Sanierungselement dadurch aus, dass die Trägerschicht als zugfeste Bewehrungsschicht ausgebildet ist und dass die Oberschicht eine stoffschlüssige, flächige Verbindung mit der Trägerschicht aufweist.

Die Verbindung ist dabei erfindungsgemäß so ausgebildet, dass durch diese Querschubkräfte zwischen der Oberschicht und der Trägerschicht aufnehmbar sind. Derartige Querschubkräfte treten insbesondere bei einem Betreten der Trittstufe und einer dadurch hervorgerufenen lokalen Durchbiegung der Oberschicht auf.

Die Trägerschicht ist erfindungsgemäß in einer ersten Alternative als Metallplatte ausgebildet, wodurch diese sehr dünn ausbildbar und als besonderer Vorteil kostengünstig herstellbar ist. Insbesondere werden auf diese Weise Verwellungen der Hirnholzschicht als Oberschicht wirkungsvoll vermieden.

Als Metallmaterial kommen vorliegend insbesondere Stahl oder Edelstahl zum Einsatz, wobei erfindungsgemäß auch andere, zugfeste Metallmaterialien verwendet werden können.

In einer zweiten Alternative besteht die Trägerschicht der erfindungsgemäßen Trittstufe aus einem HPL-Material (High Pressure Laminate).

HPL-Materialien sind als solche aus dem Stand der Technik bekannt und stellen Laminate dar, bei welchen beispielsweise Papiermaterialien oder Textilfasern mit Kunstharzen versetzt und unter hohem Druck mit weiteren Schichten verpresst werden.

HPL-Materialien weisen unter anderem eine hohe Zug- und Biegefestigkeit auf, weshalb sie sich zur Verwendung als Trägerschicht eines erfindungsgemäßen Sanierungselements besonders eignen.
Darüber hinaus können innerhalb des HPL-Materials günstig herstellbare Werkstoffe, wie insbesondere Papier, verwendet und so die Bereitstellungskosten für ein erfindungsgemäßes Sanierungselement niedrig gehalten werden.

Vorzugsweise wird die stoffschlüssige Verbindung zwischen der Oberschicht und der Trägerschicht durch ein Verkleben der beiden Schichten miteinander bereitgestellt.

Alternativ ist es ebenso möglich, die Verbindung der Oberschicht mit der Trägerschicht mittelbar über eine Zwischenschicht bereitzustellen.
Eine solche Zwischenschicht kann dabei beispielsweise aus einem Netzgewebe, einer Folie oder auch einer dünnen Schicht festen Materials bestehen und dient insbesondere zur Optimierung der Verbindung und zur Vereinfachung des Verbindens der Oberschicht mit der Trägerschicht.

Ferner kann die Trägerschicht erfindungsgemäß auch mehrschichtig ausgebildet sein.

Durch die, die Querschubkräfte aufnehmende Verbindung zwischen der Oberschicht und der zugfesten Trägerschicht wird auf besonders vorteilhafte Art und Weise der Nachteil des Hirnholzes, dass dieses nur eine geringe Biege- und Zugfestigkeit aufweist, insbesondere dadurch behoben, dass die in der Oberschicht an der Unterseite auftretenden Zugspannungen durch die Verbindung in die zugfeste Trägerschicht abgeleitet werden. Dabei wird von der Annahme ausgegangen, dass das Sanierungselement an in den seitlichen, nicht ausgetretenen Bereichen einer zu sanierenden Trittstufe eine stabile Auflagerung findet, aber eher im Mittelbereich durch die Trittbenutzung druckbelastet wird. Die Hirnholzschicht fungiert dabei als Druckzone.

Einer Beschädigung der als Hirnholzschicht vorliegenden Oberschicht durch die sich ohne Trägerschicht sonst in der Hirnholzschicht einstellenden Zugspannungen wird somit wirkungsvoll vorgebeugt.

Gleichzeitig bietet das erfindungsgemäße Sanierungselement durch die Aufnahme der Zugspannungen in der Trägerschicht den weiteren Vorteil, dass verhältnismäßig geringe Schichtdicken der Oberschicht realisiert werden, wodurch insbesondere die notwendige Gesamthöhe des Sanierungselements gering gehalten werden kann.
Dies stellt sich bei einer Sanierung einer Holztreppe speziell dahingehend als besonders vorteilhaft dar, da hierdurch auf ein aufwändiges Abarbeiten der zu sanierenden Trittstufe verzichtet werden und gleichzeitig das vorhandene Schrittmaß der Holztreppe auch im An- bzw. Austritt weitgehend beibehalten werden kann.
Auf diese Weise können auch die für eine Sanierung einer Holztreppe anfallenden Kosten sowie die notwendige Zeit für die Sanierung verringert werden.

Ohne die erfindungsgemäße Lösung wäre Hirnholz in derartig geringen Dicken praktisch nicht in üblichen Größen einer Trittfläche einer Trittstufe bereitstellbar, da es bereits den Belastungen bei Transport und Montage nicht entsprechen würde.

Ferner bietet das erfindungsgemäße Sanierungselement den technologischen Vorteil, dass, durch die Verwendung von Hirnholz als Material für die Oberschicht, die Echtholzoptik der Trittstufe beibehalten oder je nach Empfinden durch die Hirnholzansicht verbessert wird.

Das erfindungsgemäße Sanierungselement ermöglicht es somit, eine Alttrittstufe einer Holztreppe so zu sanieren, dass diese nach der Sanierung eine verschleißfeste Oberfläche aufweist und dass gleichzeitig eine Hirnholzoptik der Oberfläche bereitgestellt bleibt.

In einer bevorzugten Weiterbildung des erfindungsgemäßen Sanierungselements weist die Oberschicht eine Dicke im Bereich zwischen 2 und 12 Millimetern auf.

Es hat sich gezeigt, dass in einem derartigen Dickenbereich der Oberschicht ein besonders leistungsfähiger Kompromiss zwischen einer möglichst geringen Dicke eines Sanierungselements und von dessen erforderlicher Stabilität und Verschleißfestigkeit bereitstellbar ist.

Des Weiteren wurden gemäß den Ansprüchen 2 bis 7 zu der Trittstufe bevorzugte Weiterbildungen gefunden, welche die Merkmale aufweisen wie die jeweiligen Weiterbildungen des Sanierungselements. Die Weiterbildungen der Ansprüche 2 bis 7 sind nachfolgend beschrieben.

In einer vorteilhaften Variante der Erfindung besteht die Trägerschicht aus einem Faserverbundwerkstoff.

Als Faserverbundwerkstoffe können erfindungsgemäß sämtliche Faserverbundwerkstoffe zur Anwendung kommen; insbesondere werden hierbei glasfaserverstärkte Kunststoffe (GFK) oder kohlenstofffaserverstärkte Kunststoffe (CFK) verwendet.

Die Verwendung eines Faserverbundwerkstoffes für die Trägerschicht hat insbesondere den technologischen Vorteil, dass die Trägerschicht mit einer hohen Zugfestigkeit und gleichzeitig sehr leicht und mit einer verhältnismäßig geringen Schichtdicke bereitstellbar ist.

Somit können zum einen das Gesamtgewicht des Sanierungselements und dessen Aufbauhöhe auf einer zu sanierenden Trittstufe niedrig gehalten werden.

Erfindungsgemäß ist es ebenfalls möglich, dass die Trägerschicht nur teilweise aus einem Faserverbundwerkstoff gebildet wird.

In einem solchen Fall kann der Faserverbundwerkstoff, beispielsweise in Form von zugfesten Fasersträngen oder -geweben, in ein weniger zugfestes Basismaterial eingebettet sein. Umfasst sind auch Fasermatten, wobei deren Matrixmaterial zugleich die Verbindung zur Oberschicht durch Verkleben bereitstellen kann.

Eine vorteilhafte Variante der Erfindung sieht ferner vor, dass die Oberschicht aus einer Mehrzahl von Einzelhirnholzelementen gebildet wird.
Die Einzelhirnholzelemente können dabei erfindungsgemäß sowohl nebeneinander als auch zusätzlich, zumindest teilweise, übereinander angeordnet sein.

Dabei werden die Einzelhirnholzelemente vorzugsweise an deren Seitenflächen, beispielsweise durch Verkleben, miteinander sowie an deren Unterseite mit der Trägerschicht verbunden.

Erfindungsgemäß können die Einzelelemente entweder jeweils einzeln mit der Trägerschicht und untereinander verbunden oder aber vor dem Verbinden mit der Trägerschicht untereinander verbunden werden, um anschließend als gesamte Oberschicht mit der Trägerschicht verbunden zu werden.

Alternativ können die Einzelhirnholzelemente auch zuerst mit der Zwischenschicht und anschließend mit der Trägerschicht verbunden werden.
In diesem Fall liegt die Zwischenschicht vor dem Verbinden der Ober- und Trägerschicht als integraler Bestandteil der Oberschicht vor, wobei das Sanierungselement in diesem Fall dreischichtig ausgebildet ist.

Durch die Verwendung mehrerer Einzelhirnholzelemente wird es besonders vorteilhaft ermöglicht, ein erfindungsgemäßes Sanierungselement auch bei großflächigen Trittstufen einstückig auszubilden.

Ferner lassen sich besondere dekorative Effekte bereitstellen

Die Oberschicht des erfindungsgemäßen Sanierungselements ist in einer bevorzugten Weiterbildung zumindest an deren Oberseite wasser- und/oder schmutzabweisend imprägniert.

Die Oberseite der Oberschicht stellt vorliegend die betretbare Seite des Sanierungselements und somit den Trittbereich der sanierten Trittstufe dar.

Durch die wasser- und/oder schmutzabweisende Imprägnierung wird auf besonders vorteilhafte Art und Weise ein Reinigen der sanierten Trittstufe erleichtert und deren Wiederverschmutzungsneigung verringert.

Erfindungsgemäß kann die Imprägnierung beispielsweise durch ein, zumindest auf die Oberseite des Sanierungselements aufzubringendes, Öl oder Wachs bereitgestellt werden.

Zusammengefasst weist eine erfindungsgemäße Trittstufe eine Oberschicht, eine Trägerschicht und einen Unterbau auf.

Sie unterscheidet sich von dem Sanierungselement allein durch das zusätzliche Merkmal des Unterbaus.

Als Unterbau wird vorliegend der Bereich der Trittstufe verstanden, auf welchem die Trägerschicht und die Oberschicht auflagern und mittels dessen die Lasten aufgenommen und an die Tragekonstruktion der Treppe, beispielsweise die Wangen oder Holme, übertragen werden.
Der Unterbau der Trittstufe kann dabei, je nach Treppenaufbau, unterschiedlich ausgebildet sein.

In jedem Fall weist der Unterbau ein Auflagerelement auf, auf welchem die Trägerschicht vorzugsweise vollflächig aufliegt.
Das Auflagerelement wird beispielsweise durch eine Holzplatte gebildet, deren Abmessungen an die der Trägerschicht angepasst sind.

Erfindungsgemäß ist der Unterbau auf der, der Oberschicht gegenüberliegenden, Seite der Trägerschicht mit dieser verbunden, wobei die Verbindung vorzugsweise durch Verkleben bereitstellbar ist.

In Bezug auf die weiteren Merkmale des Oberbegriffs sowie des Kennzeichnungsteils der erfindungsgemäßen Trittstufe gelten die Beschreibungen zu Anspruch 1 in gleicher Weise; hierauf wird verwiesen.

Die Trittstufe kann insbesondere durch das Aufsetzen eines Sanierungselements auf einen vorhandenen Unterbau, oder als insgesamt neu erstellte Trittstufe mit dem, durch die Merkmale beschriebenen, Aufbau vorliegen.

Des Weiteren wurden zu der Trittstufe bevorzugte Weiterbildungen gefunden, welche die gleichen Merkmale aufweisen wie die jeweiligen Weiterbildungen des Sanierungselements gemäß den Ansprüchen 2 bis 7. Auf die Beschreibung zu den Ansprüchen 2 bis 7 wird Bezug genommen.

Die Erfindung wird als Ausführungsbeispiel anhand von
- Fig. 1: Schnittdarstellung Sanierungselement mit Trittstufe
- Fig. 2: Schnittdarstellung Trittstufe
näher erläutert.

Fig. 1 zeigt eine erfindungsgemäße Trittstufe mit einen Sanierungselement und einer verschlissenen Alttrittstufe 7, wobei das Sanierungselement auf die Alttrittstufe 7 aufgebracht wird. Die Alttrittstufe 7 selbst ist im Ausführungsbeispiel der Unterbau.

Bei dem Aufbringen des Sanierungselements wird auf die Trittfläche der Alttrittstufe 7 eine Ausgleichsmasse 6, welche auch als trittfester Schaum vorliegen kann, aufgebracht, durch welche vorhandene Unebenheiten ausgeglichen und eine stoffschlüssige Verbindung zwischen dem Sanierungselement und der Alttrittstufe 7 hergestellt wird.

Das Sanierungselement einer erfindungsgemäßen Trittstufe weist vorliegend eine Oberschicht 1 und eine Trägerschicht 2 auf, wobei die Oberschicht 1 durch eine Hirnholzschicht gebildet wird und wobei die Trägerschicht 2 als zugfeste Bewehrungsschicht ausgebildet ist.

Die Verwendung von Hirnholz für die Oberschicht 1 bietet insbesondere den technologischen Vorteil, dass hierdurch eine besonders druckstabile und verschleißfeste Oberfläche der Trittstufe nach deren Sanierung bereitgestellt werden kann.

Erfindungsgemäß weist die Oberschicht 1 eine stoffschlüssige und insbesondere flächig ausgebildete Verbindung 3 zu der Trägerschicht 2 auf, wobei die Verbindung 3 so ausgebildet ist, dass diese, beispielsweise bei einem Betreten der Trittstufe in der Oberschicht 1 einstellende, Querschubkräfte aufnimmt und diese in die Trägerschicht 2 ableitet.

Dem generellen Nachteil von Hirnholz, dass dieses nur eine geringe Biege- und Zugfestigkeit aufweist, wird somit durch die erfindungsgemäße Konstruktion insbesondere dadurch begegnet, dass die auftretenden Biege- und Zugkräfte, beziehungsweise -spannungen, von der Oberschicht 1 über die Verbindung 3 in die Trägerschicht 2 abgeführt und von dieser aufgenommen werden.

Die Verbindung 3 zwischen der Oberschicht 1 und der Trägerschicht 2 wird im vorliegenden Ausführungsbeispiel durch eine Verklebemasse, beispielsweise aus Kunstharz, bereitgestellt und liegt vollflächig zwischen der Oberschicht 1 und der Trägerschicht 2 vor.

In einer speziellen Ausführungsform des Sanierungselements der Trittstufe besteht die Trägerschicht 2 aus einem faserverstärkten Material, insbesondere aus einer GFK-Matte.
Durch die Verwendung von GFK kann eine besonders leistungsfähige Trägerschicht 2 bereitgestellt werden, welche gleichzeitig ein geringes Gewicht aufweist und welche sich ferner durch eine geringe Schichtdicke auszeichnet.

Aufgrund der erfindungsgemäßen Kombination der Oberschicht 1 mit der biege- und zugfesten Trägerschicht 2 kann als besonderer Vorteil die Schichtdicke der Oberschicht 1 auf ein Minimum reduziert werden.
Es wird somit erreicht, dass das erfindungsgemäße Sanierungselement nur eine verhältnismäßig niedrige Gesamthöhe aufweist und daher die zu sanierende Alttrittstufe 7 vor dem Aufbringen des Sanierungselements nicht aufwändig bearbeitet oder abgetragen werden muss, um nach der Sanierung die erforderliche Schritthöhe beizubehalten.

Ferner weist das Sanierungselement einer erfindungsgemäßen Trittstufe den besonderen Vorteil auf, dass durch die Verwendung von Hirnholz für die Oberschicht die Echtholzoptik der Alttrittstufe 7 beibehalten werden kann.

Fig. 2 zeigt in einem weiteren Ausführungsbeispiel eine erfindungsgemäße Trittstufe, insbesondere einer als Mittelholmtreppe ausgebildeten Holztreppe.

Die Trittstufe weist eine Oberschicht 1 als Hirnholzschicht, eine zugfeste Trägerschicht 2 und einen Unterbau 4 auf.

Analog zu der Trittstufe mit einem Sanierungselement aus Fig. 1 weist die Oberschicht 1 eine stoffschlüssige, flächige Verbindung 3 zu der Trägerschicht 2 auf, wobei die Verbindung 3 vorliegend so ausgebildet ist, dass durch diese Querschubkräfte aufnehmbar sind.

Ferner ist die Trägerschicht 2 auf der, der Oberschicht 1 abgewandten Seite, insbesondere vollflächig mit dem Unterbau 4 verbunden, wobei der Unterbau 4 aus im Ausführungsbeispiel nach Fig. 2 allein durch ein Auflagerelement gebildet wird und wobei die Verbindung zwischen der Trägerschicht 2 und dem Auflagerelement hergestellt ist. Die Tragekonstruktion 5, hier mit einem Mittelholm 8 ist nicht Bestandteil der Trittstufe.

Im vorliegenden Ausführungsbeispiel ist das Auflagerelement als Unterbau als Holzplatte ausgebildet und mit der Tragekonstruktion 5 verschraubt.

Die Verbindung zwischen der Trägerschicht 2 und dem Unterbau 4 als Auflagerelement ist vorliegend ebenfalls stoffschlüssig ausgeführt.

In einem weiteren bevorzugten Ausführungsbeispiel, sowohl der Trittstufe mit dem Sanierungselement gemäß Fig. 1, als auch der Trittstufe gemäß Fig. 2, ist die Trägerschicht 2 mehrschichtig ausgebildet.

Dabei ergibt sich vorliegend beispielhaft ein Aufbau mit einer Oberschicht als Hirnholzschicht, einer Zwischenschicht als Furnierschicht und einer mehrschichtigen Trägerschicht, bestehend aus einer Hirnholzschicht und einer zugfesten Bewehrungsschicht.

### Verwendete Bezugszeichen

- 1: Oberschicht
- 2: Trägerschicht
- 3: Verbindung
- 4: Unterbau
- 5: Tragekonstruktion
- 6: Ausgleichsmasse
- 7: verschlissene Altrittstufe
- 8: Mittelholm

## Patentansprüche

1. Trittstufe für eine Treppe, aufweisend eine Oberschicht (1), eine Trägerschicht (2) und einen Unterbau (4),
**dadurch gekennzeichnet,**
**dass** die Oberschicht (1) als Hirnholzschicht ausgebildet ist und dass die Trägerschicht (2) als zugfeste Bewehrungsschicht ausgebildet ist und dass die Oberschicht (1) eine stoffschlüssige, flächige Verbindung (3) mit der Trägerschicht (2) aufweist, wobei durch die Verbindung (3) Querschubkräfte zwischen der Oberschicht (1) und der Trägerschicht (2) übertragbar sind, wobei die Trägerschicht (2) als Metallplatte ausgebildet ist oder aus einem HPL-Material besteht.

2. Trittstufe nach Anspruch 1,
**dadurch gekennzeichnet,**
**dass** die Oberschicht (1) eine Dicke im Bereich von 2 bis 12 Millimetern aufweist.

3. Trittstufe nach Anspruch 1 oder 2,
**dadurch gekennzeichnet,**
**dass** die Trägerschicht (2) aus einem Faserverbundwerkstoff besteht.

4. Trittstufe nach einem der vorhergehenden Ansprüche,
**dadurch gekennzeichnet,**
**dass** die Oberschicht (1) aus einer Mehrzahl Einzelhirnholzelemente gebildet wird.

5. Trittstufe nach einem der vorhergehenden Ansprüche,
**dadurch gekennzeichnet,**
**dass** die Oberschicht (1) zumindest an deren Oberseite wasser- und/oder schmutzabweisend imprägniert ist.

## Claims

1. Step for a staircase comprising an upper layer (1), a carrier layer (2) and a substructure (4),
**characterized in that**
the upper layer (1) is designed as an end grain layer and the carrier layer (2) is a tight-connection reinforcement layer, the upper layer (1) has a firmly-bonded planar connection (3) with the carrier layer (2) such that this connection (3) makes the transfer of transversal shear forces between the upper layer (1) and the carrier layer (2) possible, wherein the carrier layer (2), is a metal plate or made of HPL material.

2. Step according to claim 1,
**characterized in that**
the upper layer (1) has a thickness in the range from 2 to 12 mm.

3. Step according to claim 1 or 2,
**characterized in that**
the carrier layer (2) is made of a fiber-composite material.

4. Step according to one of the previous claims,
**characterized in that**
the upper layer (1) is constructed of several single end grain elements.

5. Step according to one of the previous claims,
**characterized in that**
the upper layer (1) is impregnated in a water and/or dirt repellent manner at least at its upper surface.

## Revendications

1. Marche de pas pour des escaliers comprenant une couche supérieure (1), une couche support (2) et une substructure (4)
est **caractérisé**
**en ce que** la couche supérieure (1) est conçue comme couche de bois de bout et que la couche support (2) est conçue comme couche d'armure résistante à la traction et que la couche supérieure (1) est munie d'une liaison par adhérence de matière (3) avec la couche support (2) sur une grande surface et que des forces transversales de cisaillement entre la couche supérieure (1) et la couche support peuvent être transférées grâce à la liaison (3) et que la couche support (2) est conçue comme plaque métallique ou se compose d'un matériau HPL.

2. Marche de pas suivant la revendication 1
est **caractérisé**
**en ce que** l'épaisseur de la couche supérieure (1) se trouve dans la gamme de 2 à 12 millimètres.

3. Marche de pas suivant la revendication 1 ou 2
est **caractérisé**
**en ce que** la couche support (2) se compose d'un matériau composite en fibres.

4. Marche de pas suivant une des revendications précédentes
est **caractérisé**
**en ce que** la couche supérieure (1) est constituée par plusieurs éléments individuels en bois de bout.

5. Marche de pas suivant une des revendications précédentes
est **caractérisé**
**en ce que** la couche supérieure (1) est imprégnée de façon repoussante l'eau et la saleté au moins sur sa face supérieure.
